# FASCICULE DE BREVET EUROPEEN

(11) **EP 2 702 601 B1**
(45) Date de publication et mention de la délivrance du brevet: **27.07.2016**
(21) Numéro de dépôt: 12724688.2
(22) Date de dépôt: 27.04.2012
(51) Int. Cl.: H01H 71/26

(54) **ACTIONNEUR ÉLECTROMAGNÉTIQUE À GÉNÉRATEUR MAGNÉTIQUE**
ELEKTROMECHANISCHES STELLGLIED MIT EINEM MAGNETGENERATOR
ELECTROMAGNETIC ACTUATOR WITH A MAGNETIC GENERATOR

(30) Priorité: 29.04.2011 FR 1101341
(43) Date de publication de la demande: 05.03.2014
(73) Titulaire: Hager-Electro SAS, 67210 Obernai (FR)
(72) Inventeur: DA SILVA, Christian, 67120 Soultz-les-bains (FR); LACOMBE, Guillaume, 67190 Heiligenberg (FR)
(74) Mandataire: Nuss, Laurent
(86) Numéro de dépôt international: PCT/FR2012/050938
(87) Numéro de publication internationale: WO 2012/146876

(56) Documents cités:
- EP-A2- 0 237 296
- US-A- 3 156 849
- US-A- 3 818 275
- US-A- 4 013 926
- US-A- 5 684 443
- US-A- 5 737 161

## Description

La présente invention concerne un actionneur électromagnétique à générateur magnétique dont l'immunité aux chocs électriques a été renforcée. Elle concerne en particulier les actionneurs électromécaniques qui sont utilisés en association avec des serrures de déclenchement d'appareils électriques de protection de lignes, par exemple des produits différentiels et/ou de disjonction.

Ces appareils doivent déclencher dans des conditions bien particulières, typiquement lorsqu'il se produit un déséquilibre entre la somme des courants entrants et la somme des courants sortants de la ligne protégée par l'appareil en question, ou lorsque l'intensité du courant est anormalement élevée. Les actionneurs intégrés dans de tels appareils comportent classiquement une culasse en matériau magnétique, au moins une bobine entourant un noyau magnétique mobile formant un circuit magnétique avec ladite culasse, ledit noyau étant guidé entre une position de repos et des positions d'actionnement provoquées par l'apparition de courant dans la bobine. Le noyau, de configuration généralement allongée, fait alors office de percuteur pour une serrure mécanique dont le déclenchement aboutit à écarter rapidement un ou plusieurs contacts mobiles de contact(s) fixe(s) correspondant(s). Le dispositif de base de l'actionneur comporte également des moyens de rappel du noyau mobile dans sa position de repos, permettant en quelque sorte de réinitialiser l'actionneur en l'absence des conditions nécessaires à déplacer le noyau mobile, ou après retour à la normale.

Le document US 4 013 926 A divulgue un actionneur électromagnétique selon le préambule de la revendication 1.

Le problème que se propose de résoudre cette invention est le suivant : les circuits protégés par des appareils électriques tels que ceux mentionnés auparavant peuvent être soumis à des ondes de chocs résultant de phénomènes électriques extérieurs à la ligne ou au circuit protégés, provenant par exemple de la foudre qui est alors susceptible d'y créer des surtensions brutales, sans rapport direct avec l'état et/ou le fonctionnement de ladite ligne et/ou du circuit protégé. De tels phénomènes ne relèvent au surplus pas des problématiques pours lesquelles le dispositif de protection est initialement prévu.

Les appareils électriques de protection de lignes traditionnels doivent en principe déclencher uniquement en cas de déséquilibre des courants entrants/sortants, ou de surcharges en intensité ou encore de courts-circuits dans les lignes qu'ils équipent. L'objectif poursuivi, dans le cadre de la présente invention, réside à titre principal en ce que les chocs provoqués par des surtensions brèves non provoquées par un dysfonctionnement du circuit proprement dit, par exemple induites par la foudre, ne provoquent pas le déclenchement du produit.

A cet effet, l'actionneur électromagnétique de l'invention propose une solution telle selon la revendication 1.

En fait, les bobines partagent le même circuit magnétique, sont pilotées de manière indépendante, et assurent des fonctions différentes. Au moins une est dévolue à la fonction actionneur, alors qu'au moins une autre, ne partageant pas les mêmes moyens de commande, est employée pour interagir avec la première fonction actionneur, sous certaines conditions qui sont en pratique gérées par les seconds moyens de commande.

Lesdites bobines primaire(s) et secondaire(s) sont agencées relativement l'une à l'autre de manière à ce que l'effet du champ généré par les unes s'oppose à l'effet du champ généré par les secondes pour le noyau mobile, le flux magnétique résultant s'appliquant audit noyau étant le résultat de la soustraction du flux des bobines primaires et des bobines secondaires.

Plus précisément, selon une possibilité, l'actionneur de l'invention peut comporter une bobine primaire connectée en série à une bobine secondaire, lesquelles sont bobinées en vue de générer des champs magnétiques opposés.

En pratique, les moyens de commande sont prévus de telle sorte que seule la ou les bobine(s) primaire(s) est(sont) activée(s) dans un mode de fonctionnement normal, la ou les bobine(s) secondaire(s) n'étant activées qu'en cas de surtension très importante née de phénomènes externes à la ligne, de manière à compenser la force générée dans le noyau mobile par le champ magnétique global créé par le fonctionnement normal de la ligne et par lesdits phénomènes.

En réalité, la bobine primaire correspond à la bobine nominale de l'actionneur, à laquelle on rajoute un enroulement destiné à renforcer l'immunité du produit en absorbant les conséquences sur le noyau mobile des surtensions transitoires. Jusqu'ici, ce problème, évidemment déjà identifié, était résolu par l'utilisation de grosses varistances, dont l'encombrement est cependant un inconvénient car souvent incompatible avec les contraintes toujours plus impératives liées à la gestion de l'espace, qui imposent une exigence permanente de réduction des encombrements.

Or, les varistances utilisées jusqu'alors, disposées à part de l'actionneur proprement dit, présentent un encombrement qui suppose une prise en compte séparée de leur implantation dans l'espace éventuellement disponible. La solution de l'invention permet la gestion du problème, à savoir l'amélioration de l'immunité aux chocs générés par les surtensions, au niveau même de l'actionneur, en liaison avec le bobinage dont celui-ci est toujours doté.

Il peut certes subsister une varistance, dans les conditions précisées ci-après : la bobine secondaire est en fait, selon une configuration possible de l'invention, raccordée à des seconds moyens de commande à seuil prévus pour la rendre active à partir d'une valeur de tension prédéterminée à ses bornes.

Lesdits moyens à seuil peuvent alors par exemple consister en une telle varistance, mais dont l'encombrement est alors bien inférieur à celui des varistances utilisées dans l'art antérieur, car simplement destinée à rendre passante la portion du bobinage induisant dans le noyau mobile une force opposée à celle induite par les spires de la première portion « nominale », au-delà d'un certain seuil de tension. La fonction n'est donc pas réalisée de la même manière.

Alternativement, le composant à seuil peut être une diode à avalanche, dont la caractéristique s'apparente à celle d'une varistance. Ladite caractéristique, qui détermine le choix du composant, dépend seulement du seuil de tension choisi.

Plus généralement, lesdits seconds moyens de commande peuvent consister en des moyens de suppression de tension transitoire.

Toujours selon l'invention, la bobine primaire est également connectée à un étage de commande, consistant en un composant à commande par seuil de tension ou de courant. Ce dernier est de préférence sélectionné parmi les composants suivants : composant suppresseur de tension transitoire de type varistance ou diode à avalanche, diode Zener, transistors IGBT, transistor bipolaire, thyristor, triac, transistor MOSFET et relais.

L'invention va à présent être décrite en référence à l'unique figure annexée, qui représente schématiquement une forme de mise en oeuvre d'un actionneur électromécanique équipé du système de l'invention. Dans la suite, on a considéré que les bobines primaire et secondaire ne constituaient en réalité qu'une bobine segmentée en deux portions, ce qui peut être vu comme strictement équivalent techniquement, avec une approche explicative différente.

L'actionneur de l'invention comporte une culasse (1) entourant une bobine constituée de deux portions, une portion (2) à N1 spires, qui est dimensionnée de telle sorte qu'elle puisse jouer le rôle de bobine nominale, et une portion (3) à N2 spires, entourant un noyau mobile (4) sollicité dans sa position de repos par un ressort (5) disposé à l'une de ses extrémités (il est à noter que ce système de rappel pourrait être remplacé par un équivalent technique du type aimant permanent ou courant permanent circulant dans les spires N2 en vue de rappeler le noyau mobile en sa position de repos lorsque la force magnétique retombe au dessous d'un certain niveau). A son autre extrémité, le noyau (4) est guidé dans un orifice (5) de la culasse (1) lui permettant de se déplacer dans la direction de la flèche F en direction d'une serrure mécanique (non représentée) apte à être déclenchée en cas de contact avec l'extrémité droite du noyau mobile (4).

Les deux bobines sont connectées en série dans la ligne protégée, c'est-à-dire typiquement entre phase Ph et neutre N, un composant de commande (6) de type à seuil comme par exemple un transistor, un thyristor ou encore un triac étant disposé entre le point intermédiaire de connexion (I) entre les bobines (2) et (3) et la connexion au neutre N. En sortie opposée de la bobine (3), un composant à seuil (7) de type varistance ou diode à avalanche est également connecté au neutre N. D'autres composants équivalents, tels que ceux qui sont cités auparavant, pourraient le cas échéant également être utilisés.

Le fonctionnement est le suivant : lorsque le composant de commande (6) devient passant, en mode de fonctionnement normal, le composant à seuil (7) n'est pas activé et seules les N1 spires de la portion (2) de la bobine sont parcourues par un courant. La force magnétique générée par le champ magnétique provoqué par l'apparition d'un courant anormal dans la bobine (2), par exemple en cas de court-circuit, permet le cas échéant le déplacement du noyau mobile (4), et le déclenchement de la serrure. Ce déclenchement est typiquement réalisé par un bilame en cas de surcharge d'intensité, et par l'actionneur de l'invention en cas de court-circuit.

En cas de choc provoqué par des surtensions transitoires nées de phénomènes de type foudre, la tension transitoire est très supérieure à ce qui est géré normalement, et le composant à seuil (7), par exemple une varistance, permet le passage du courant. La portion (3) de la bobine, c'est-à-dire les N2 spires résiduelles, sont dans ce cas également parcourues par du courant. Elles induisent cependant une force magnétique opposée à celle induite par les spires N1, et la force résultante n'entraîne pas nécessairement le déplacement du noyau mobile (4) permettant le déclenchement de la serrure, dans l'hypothèse où la ligne n'est pas soumise à des conditions intrinsèques anormales.

## Revendications

1. Actionneur électromagnétique à générateur magnétique à bobine entourant un noyau magnétique mobile (4) susceptible de se déplacer sous l'effet du champ magnétique créé par la bobine, ledit noyau étant guidé entre une position de repos dans laquelle il est rappelé par des moyens de rappel (5) et des positions d'actionnement d'une serrure de déclenchement d'un appareil électrique de protection de ligne, l'actionneur comportant au moins deux bobines (2, 3) respectivement reliées à des premier (6) et second (7) moyens de commande indépendants, au moins une bobine primaire (2) étant gérée par les premiers moyens de commande (6) en vue de piloter le déplacement du noyau mobile (4) et au moins une bobine secondaire (3) étant positionnée par rapport à la ou aux bobine(s) primaire(s) (2) et actionnée par les seconds moyens de commandes (7) pour faire varier le champs magnétique généré par la ou les bobine(s) primaire(s) (2),
**caractérisé en ce que** :
- en mode de fonctionnement normal, la bobine primaire (2) est activée et permet le déplacement du noyau mobile (4) en cas d'apparition de conditions intrinsèques anormales sur la ligne, la bobine secondaire (3) étant désactivée ;
- en cas de surtension transitoire née de phénomènes externes à la ligne, de type foudre, la bobine secondaire (3) est activée de manière à maintenir ledit noyau (4) en position de repos tant que la ligne n'est pas soumise à des conditions intrinsèques anormales.

2. Actionneur électromagnétique selon la revendication précédente, **caractérisé en ce que** les bobines primaire(s) (2) et secondaire(s) (3) sont agencées relativement l'une à l'autre de manière à ce que l'effet du champ généré par les unes s'oppose à l'effet du champ généré par les secondes pour le noyau mobile (4), le flux magnétique résultant s'appliquant au noyau mobile (4) étant le résultat de la soustraction du flux des bobines primaires (2) et des bobines secondaires (3).

3. Actionneur électromagnétique selon la revendication précédente, **caractérisé en ce qu'**il comporte une bobine primaire (2) connectée en série à une bobine secondaire (3), lesquelles sont bobinées en vue de générer des champs magnétiques opposés.

4. Actionneur électromagnétique selon la revendication précédente, **caractérisé en ce que** la bobine secondaire (3) est raccordée à des seconds moyens de commande (7) à seuil prévus pour la rendre active à partir d'une valeur de tension prédéterminée à ses bornes.

5. Actionneur électromagnétique selon la revendication précédente, **caractérisé en ce que** lesdits moyens de commande (7) consistent en des moyens de suppression de tension transitoire du type varistance ou diode à avalanche.

6. Actionneur électromagnétique selon l'une des revendications 2 à 4, **caractérisé en ce que** les premiers moyens de commande (6) connectés à la bobine primaire (2) comportent également un composant à commande (6) par seuil de tension ou de courant.

7. Actionneur électromagnétique selon la revendication précédente, **caractérisé en ce que** ledit composant (6) est sélectionné parmi les composants suivants : composant suppresseur de tension transitoire de type varistance ou diode à avalanche, diode Zener, transistors IGBT, thyristor, transistor bipolaire, triac, transistor MOSFET et relais.

## Patentansprüche

1. Elektromagnetischer Betätiger mit einem Magnetgenerator mit einer Spule, die einen bewegbaren Magnetkern (4) umgibt, der eingerichtet ist, sich durch den Effekt des von der Spule erzeugten Magnetfelds zu verschieben, wobei der Kern zwischen einer Ruheposition, in der er durch Rückstellmittel (5) zurückgestellt ist, und Betätigungspositionen eines Auslöserschlosses einer elektrischen Leitungsschutzvorrichtung geführt wird, wobei der Betätiger mindestens zwei Spulen (2, 3) umfasst, die jeweils verbunden sind mit ersten (6) und zweiten (7) unabhängigen Steuermitteln, wobei mindestens eine primäre Spule (2) von den ersten Steuermitteln (6) verwaltet wird, um die Verschiebung des bewegbaren Kerns (4) zu lenken, und mindestens eine sekundäre Spule (3) in Bezug auf die primäre Spule oder die primären Spulen (2) positioniert ist und durch die zweiten Steuermittel (7) betätigt wird, um das Magnetfeld zu variieren, das von der primären Spule oder den primären Spulen (2) generiert wird,
**dadurch gekennzeichnet, dass**:
- im normalen Betriebsmodus die primäre Spule (2) aktiviert ist und die Verschiebung des bewegbaren Kerns (4) im Fall des Auftretens abnormaler intrinsischer Bedingungen auf der Leitung gestattet, wobei die sekundäre Spule (3) deaktiviert ist;
- im Fall einer transienten Überspannung, die durch Phänomene vom Typ eines Blitzes außerhalb der Leitung entsteht, die sekundäre Spule (3) aktiviert wird, um den Kern (4) in der Ruheposition zu halten, solange die Leitung nicht abnormalen intrinsischen Bedingungen ausgesetzt ist.

2. Elektromagnetischer Betätiger nach dem vorhergehenden Anspruch, **dadurch gekennzeichnet, dass** die primäre(n) (2) und sekundäre(n) (3) Spule(n) relativ zueinander so angeordnet sind, dass der Effekt des von den einen erzeugten Feldes zu dem Effekt des von den zweiten erzeugten Feldes für den beweglichen Kern (4) entgegengesetzt ist, wobei der erhaltene Magnetfluss, der auf den beweglichen Kern (4) wirkt, das Ergebnis der Subtraktion des Flusses der primären Spulen (2) und der sekundären Spulen (3) ist.

3. Elektromagnetischer Betätiger nach dem vorhergehenden Anspruch, **dadurch gekennzeichnet, dass** dieser eine primäre Spule (2) umfasst, die mit einer sekundären Spule (3) in Serie verbunden ist, wobei diese zur Generierung entgegengesetzter Magnetfelder gewickelt sind.

4. Elektromagnetischer Betätiger nach dem vorhergehenden Anspruch, **dadurch gekennzeichnet, dass** die sekundäre Spule (3) mit zweiten Steuermitteln (7) mit einer Schwelle verbunden ist, um diese ab einem vorherbestimmten Spannungswert an ihren Klemmen zu aktivieren.

5. Elektromagnetischer Betätiger nach dem vorhergehenden Anspruch, **dadurch gekennzeichnet, dass** die Steuermittel (7) aus Mitteln zur Unterdrückung einer transienten Spannung vom Typ eines Varistors oder einer Avalanche-Diode bestehen.

6. Elektromagnetischer Betätiger nach einem der Ansprüche 2 bis 4, **dadurch gekennzeichnet, dass** die ersten Steuermittel (6), die mit der primären Spule (2) verbunden sind, auch eine Steuerkomponente (6) durch eine Spannungs- oder Strom schwelle umfassen.

7. Elektromagnetischer Betätiger nach dem vorhergehenden Anspruch, **dadurch gekennzeichnet, dass** die Komponente (6) aus den folgenden Komponenten ausgewählt ist: einer Komponente zur Unterdrückung einer transienten Spannung vom Typ eines Varistors oder einer Avalanche-Diode, einer ZenerDiode, von IGBT-Transistoren, eines Thyristors, eines Bipolartransistors, eines Triacs, eines MOSFET-Transistors und eines Relais.

## Claims

1. Electromagnetic actuator having a magnetic generator including a coil surrounding a mobile magnetic core (4) capable of moving by means of the magnetic field generated by the coil, said core being guided between an inoperative position to which it is returned by return means (5) and operative positions of a lock for activating electrical apparatuses for protecting lines, the actuator including at least two coils (2, 3) connected to first (6) and second (7) independent control means respectively, at least one primary coil (2) being managed by the first control means (6) with a view to controlling the movement of the mobile core (4), and at least one secondary coil (3) being positioned relative to the primary coil(s) (2) and actuated by the second control means (7) in order to modify the magnetic field generated by the primary coil(s) (2)
**characterised in that**
- the primary coil (2) is activated in a normal operating mode and allows for a movement of the mobile core (4) in case of the emergence of intrinsically abnormal conditions on the line, the secondary coil (3) being deactivated;
- in case of transitory overvoltage due to phenomenon outside the line, such as lightning, the secondary coil (3) is activated in order to maintain said core (4) in its inoperative position when the line is not subjected to intrinsically abnormal conditions.

2. Electromagnetic actuator according to the preceding claim, **characterised in that** the primary (2) and secondary (3) coil(s) are arranged relative to one another such that the effect of the field generated by one group opposes the effect of the field generated by the other group for the mobile core (4), the resulting magnetic flow applied to said core (4) being the result of the subtraction of the flows of the primary (2) coils and secondary (3) coils.

3. Electromagnetic actuator according to the preceding claim, **characterised in that** it comprises a primary coil (2) serially connected to a secondary coil (3), which are wound so as to generate opposing magnetic fields.

4. Electromagnetic actuator according to the preceding claim, **characterised in that** the secondary coil (3) is connected to second threshold control means (7) provided to make it operative once a predetermined voltage value is reached across its terminals.

5. Electromagnetic actuator according to the preceding claim, **characterised in that** said control means (7) consist of means for eliminating the transient voltage of the varistor or avalanche diode type.

6. Electromagnetic actuator according to any one of claims 2 to 4, **characterised in that** the first control means (6) connected to the primary coil (2) also include a control component (6) by voltage or current threshold.

7. Electromagnetic actuator according to the preceding claim, **characterised in that** said component (6) is selected from the following components: transient voltage suppressor component of the varistor or avalanche diode type, Zener diode, IGBT transistors, thyristor, bipolar transistor, triac, MOSFET transistor and relays.
